# EUROPÄISCHE PATENTSCHRIFT

(11) **EP 2 528 467 B1**
(45) Veröffentlichungstag und Bekanntmachung des Hinweises auf die Patenterteilung: **22.07.2015**
(21) Anmeldenummer: 11711249.0
(22) Anmeldetag: 25.01.2011
(51) Int. Cl.: A44C 25/00, A44C 17/02, G04B 45/00

(54) **SCHMUCKSTÜCK**
ITEM OF JEWELRY
BIJOU

(30) Priorität: 05.02.2010 DE 102010007187; 25.01.2010 DE 102010005764
(43) Veröffentlichungstag der Anmeldung: 05.12.2012
(73) Patentinhaber: Jörg Heinz GmbH & Co. KG, 75245 Neulingen-Göbrichen (DE)
(72) Erfinder: HEINZ, Martin, 75203 Königsbach-Stein (DE); BURTH, Karl, 75173 Pforzheim (DE); LUZ, Dieter, 75228 Ispringen (DE)
(74) Vertreter: Vossius & Partner Patentanwälte Rechtsanwälte mbB
(86) Internationale Anmeldenummer: PCT/DE2011/000067
(87) Internationale Veröffentlichungsnummer: WO 2011/088827

(56) Entgegenhaltungen:
- FR-A- 1 541 110
- FR-A1- 2 344 245
- US-A- 408 955
- US-A1- 2008 078 206

## Beschreibung

Die vorliegende Erfindung betrifft das oberbegrifflich Beanspruchte und befasst sich somit mit Schmuckstücken, insbesondere mit Anhängern, die bewegliche Teile aufweisen.

Hochwertiger Schmuck zeichnet sich nicht nur durch die Verwendung besonders teurer Materialien aus, sondern auch durch die hochwertige Verarbeitung desselben. Eine bevorzugte Möglichkeit, hochwertige Verarbeitung zu demonstrieren, besteht darin, bewegliche Teile am Schmuckstück vorzusehen. Die Beweglichkeit von Schmuckstücken kann zugleich verwendet werden, um dem Betrachter unterschiedliche Ansichten des Schmuckstücks darzubieten, was die Hochwertigkeit unterstreicht. Von Bedeutung ist hierbei aber, dass der Bewegungsmechanismus haptisch ein hochwertiges Gefühl vermittelt und insbesondere praktisch spielfreie Betätigung erlaubt. Es sind Schmuckstücke bekannt, bei denen zwei äußere Elemente um ein inneres Element in verschiedenen Positionen klappbar sind, wobei sie mehrere stabile Positionen einnehmen können.

Anhänger sind bekannt. Verwiesen sei auf die US 4,184,344, die eine Stimmungsampel offenbart, mit der ein Träger durch Drehen eines Innenteils Farbmarkierungen vor Löcher im Außenteil drehen kann, um dadurch eine Stimmung anzudeuten und so stundenlange höflich abtastende Diskussionen auf dezente Weise zu unterbinden und ergo Energie zu sparen.

Die FR 1 541 110 zeigt ein Maßband in einer als Boule-Kugel gestalteten Hülle.

Nach DE 2 98 19 847 ist ein Golf-Schlagzähler mit einem scheibenförmigen Zahlenträger versehen sein, der mit einer Markierung zur Zählungsanzeige zusammenwirkt.

Die DE 202 07 177 schlägt für Zählscheiben vor, das Prinzip der Drehlünette an einer Armbanduhr zu erweitern; zudem wird vorgeschlagen, eine Drehanordnung innerhalb einer Armbanduhr mittels Druckknopf zu betätigen.

Die US 408 955 zeigt eine pendelnd aufgehängte Turner-Figur, die an einer Aufhängung unter Nutzung der Schwerkraft und eines an einem Zahnrad angreifenden Sperrhebels eine Bewegung wie beim Reckturnen vollführt.

Die DE 37 23 043 zeigt einen Schmuckverschluss, bei welchem ein Steckerteil axial in eine Buchse eingeschoben wird und im Gefolge von Axialverschiebungen in der Verschlussbuchse wechelweise von rückwärtigen Kanten der Verschlussbuchse hintergreifbar ist. Die Verschlussbuchse soll rückseitig in einem Zahnkranz auslaufen, dessen Zähne je eine schräge Zahnfläche aufweisen, während im Steckerteil ein axial federbelastetes, drehbares Kopfstück mit Rippen angeordnet ist, das in einer stirnseitig verzahnten Antriebshülse drehbar gelagert ist und wechselweise auch dem Hintergriff dient.

Die DE 37 23 043 zeigt einen Schmuckverschluss, bei welchem ein Steckerteil axial in eine Buchse eingeschoben wird und im Gefolge von Axialverschiebungen in der Verschlussbuchse wechelweise von rückwärtigen Kanten der Verschlussbuchse hintergreifbar ist. Die Verschlussbuchse soll rückseitig in Aus der FR 2 344 245 ist ein Schmuckstück mit in Rillen beweglichen Edelsteinen bekannt.

Die US 2008/0078206 A1 zeigt einen Anhänger, der eine Uhr aufnehmen und kontinuierlich ausrichten kann.

Die vorliegende Erfindung zielt darauf, ein weiteres hochwertiges Schmuckstück anzugeben, das optisch und haptisch ansprechend gestaltet werden kann.

Die Aufgabe der vorliegenden Erfindung wird durch das unabhängig Beanspruchte gelöst; bevorzugte Ausführungsformen finden sich in den Unteransprüchen.

Die Lösung dieser Aufgabe wird in unabhängiger Form beansprucht.

Gemäß einem ersten Aspekt der Erfindung wird somit ein Schmuckstück mit den Merkmalen des Anspruch 1 vorgeschlagen.

Ein erster Grundgedanke ist somit darin zu sehen, dass die Befestigung zwar zum Außenteil hin und her beweglich ist und das Innenteil von der Befestigung mitgenommen wird, aber nur bei bestimmten Bewegungen der Befestigung durch Drehen in eine vorgegebene Richtung bewegt wird. Damit wird zunächst eine ansonsten weitgehend unkontrollierte Bewegung des Innenteils zum Außenteil, wie sie ohne Beschränkung auf bestimmte Bewegungen möglich wäre, vermieden und es wird zugleich vermittelt, dass eine bewusste Betätigung möglich ist.

In einer besonders bevorzugten Form kann das Mitnehmermittel formschlüssig für bestimmte Bewegungen gesperrt werden und ein reibschlüssiger Eingriff von Elementen des Mitnehmermittels untereinander vorgesehen werden, wobei der Reibschluss bei formschlüssiger Sperrung überwunden wird.

Die Befestigung wird eine Öse zur Durchführung einer Kette aufweisen, so dass das Schmuckstück an eine Kette oder dergleichen gehängt werden kann. Die Verwendung als Ohrschmuck oder Brosche sei jedoch ebenfalls beispielhaft erwähnt.

Es wird das Außenteil einen Durchbruch aufweisen, durch welchen das Innenteil sichtbar ist. Die Bewegung des Innenteils führt dann dazu, dass sich das Innenteil hinter dem Durchbruch bewegt, was dazu verwendet werden kann, unterschiedliche Ansichten des Innenteils durch den Durchbruch hindurch zu präsentieren.

Das Innenteil wird bevorzugt einen Bereich aufweisen, der wahlweise vollständig direkt hinter dem Durchbruch angeordnet oder vollständig von diesem weg orientiert ist. Es kann sich bei diesem Bereich insbesondere um einen Hohlraum handeln, der entweder geöffnet oder vollständig verdeckt ist.

Bevorzugt wird der Mitnehmer zur Drehung des Innenteils während einer vorgegebenen Phase der Hin-und-Herbewegung ausgebildet sein, das heißt sich nur bei einer Bewegungsrichtung drehen. Es wäre alternativ auch möglich, etwa abhängig von einer Axialposition der Befestigung, entweder eine Hin- oder eine Herbewegung zuzulassen.

In einer besonders bevorzugten Variante kann die Hin-und-Herbewegung eine Axialbewegung sein, die mit der Befestigung entlang der Drehachse ausgeführt wird, und der Mitnehmer ist zur Umsetzung in eine Drehbewegung ausgebildet. In einem solchen Fall kann das Mitnehmermittel ein Getriebebahn-Nocken-Paar zur Umsetzung der Axial- in die Drehbewegung umfassen. Auf die entsprechenden, per se in der Technik bekannten Mitnehmermittel, wie sie etwa aus Druckkugelschreiben bekannt sind, sei hingewiesen.

In einer alternativen und besonders bevorzugten Variante ist die Hin-und-Herbewegung bereits eine Drehbewegung und das Mitnehmermittel zur Mitdrehung des Innenteils bei nur einer Drehrichtung ausgebildet, wobei diese Drehung beschränkt sein kann.

Die Erfindung wird im Folgenden nur beispielsweise an Hand der Zeichnung beschrieben. In dieser ist dargestellt durch:
- Fig. 1: eine Explosionsansicht eines erfindungsgemäßen Schmuckstücks,
- Fig. 2: die Explosionsansicht von Fig. 1 aus unterschiedlicher Richtung,
- Fig. 3: eine weitere Ansicht zu dem Schmuckstück von Fig. 1,
- Fig. 4: eine alternative Ausführungsform für eine Axialbewegung des Befestigungsmittels.

In Fig. 1 ist ein allgemein mit 1 bezeichnetes Schmuckstück 1 dargestellt mit einer Befestigung 2, einem Außenteil 3 und einem darin drehbaren Innenteil 4, wobei die Befestigung 2 relativ zum Außenteil 3 hin- und her beweglich ist und ein Mitnehmermittel 5 zwischen Befestigung 2 und Innenteil 4 vorgesehen ist, um das Innenteil 4 bei bestimmten Bewegungen in eine Richtung zu drehen.

Das Schmuckstück 1 ist im vorliegenden Fall ein hochwertiges Schmuckstück, dessen Befestigung 2 eine Öse 2a für eine Kette (nicht gezeigt) aufweist. Die Befestigung 2 ist so bemaßt, dass sie leicht mit zwei Fingern ergriffen und bewegt werden kann. Das Außenteil 3 ist vorliegend mit einem Durchbruch 3a gebildet, der sich in einem Winkel von etwa 120° offnet. Vor die Öffnung 3a können durch Drehung unterschiedliche Bereiche des Innenteils 4 gedreht werden; diese unterschiedlichen Bereiche des Innenteils 4 sind optisch unterschiedlich gesteltet. Im dargestellten Ausführungsbeispiel ist das Innenteil 4 gleichfalls als Hohlraum gestaltet, so dass dieser entweder vor die Öffnung 3a des Außenteils gedreht oder vollständig davon verdeckt wird. Das Innenteil 4 ist auf der von der Befestigung 2 abgewandten Seite im Inneren des mehrstückig gebildeten Außenteils dreh- beziehungsweise schwenkbar gelagert (Lagerung nicht gezeigt). Auf der zur Befestigung 2 hin zugewandten Seite weist das Außenteil 3 eine weitere Ausnehmung 3b auf, durch welche am Innenteil 4 vorgesehene Mitnehmerfinger 4a1, 4a2, 4a3 treten.

Das Mitnehmermittel umfasst in der vorliegenden Ausführungsform von der Befestigung 2 ausgehend zu den Innen- und Außenteilen hin eine Hülse 5a, ein Element 5b als Hülseneinsatz, eine Druckfeder 5c sowie vier Ringteller 5d, 5e, 5f und 5g, wobei die Tellerringe 5d, 5e zueinanderweisende Zahnungen besitzen und die Tellerringe 5f, 5g gleichfalls zueinanderweisende Zahnungen besitzen.

Die Hülse 5a weist zur Befestigung 2 hin eine zentrale Öffnung 5a1 auf, durch welche die Oberseite 5b1 des Elements 5b hindurchtreten kann. Das Element 5b kann dabei so weit durch die Öffnung 5a1 treten, dass eine Querbohrung 5b2 in Element 5b vor eine Querbohrung 2b der Befestigung 2 treten kann, so dass das Element 5b mit einem durch die Bohrung 2b und die Querbohrung 5b2 tretenden Stift (nicht gezeigt) gesichert werden kann. Das Element 5b weist um seinen Umfang herum eine krägenförmige Verbreiterung 5b3 auf, von welcher ein Kreissegment ausgespart ist, so dass zwei Anschlagschultern 5b3a und 5b3b gebildet sind. Im Inneren der Hülse 5a ist eine Vorsprungstruktur vorgesehen, an welcher entweder, in einer Drehstellung, die Schulter 5b3a anschlägt oder, in der entgegengesetzten Drehrichtung, die Schulter 5b3b. Auf diese Weise ist die Hin-und-Her-Drehbewegung der mit dem Element 5b drehfest verbundenen Befestigung 2 relativ zur Hülse 5a beschränkt. Die Hülse 5a hat eine Höhe H, die ausreicht, um die Elemente 5b-5g darin aufzunehmen.

Der Außendurchmesser der Hülse 5a entspricht dem lichten Durchmesser der Öffnung 3b im Außenteil 3. Die Hülse 5a weist aber einen befestigungsartigen kragen 5a4 auf, mit welchem sie über den inneren Teil der Durchtrittsöffnung des Außenteils überkragt. In Außenteil und Kragen sind komplementäre Ansätze 5a5 beziehungsweise Eintiefungen 3c vorgesehen, um eine durch Formschluss drehfeste Verbindung zwischen Hülse 5a und Außenteil 3 zu schaffen. Die Hülse 5a hat an ihrem zum Außenteil gewandten unteren Randbereich 5a2 eine Anzahl von hier rechteckig gestalteten Kerben 5a3, in welche komplementär gebildete Ansätze des untersten Ringtellers 5g eindringen, um diesen relativ zur Hülse gegen Verdrehen zu sichern. Im fertig montierten Schmuckstück kann auch eine dauerhafte Verbindung, beispielsweise mit Lot, zusätzlich und/oder alternativ ergänzend vorgenommen werden.

Das Element 5b ist innen hohl gestaltet, um in seinem Inneren die Druckfeder 5c aufzunehmen, die auf einem Ansatz 5d1 des Ringtellers 5d aufsitzt. Das Element 5b weist zum Ringteller 5d hin drei Mitnehmerfinger 5b4a, 5b4b, 5b4c auf, die in jeweilige, komplementär geformte Öffnungen des Ringtellers 5d eintreten, also in die Öffnungen 5d2a, 5d2b, 5d2c.

Der Ringteller 5f weist ebenfalls Ausnehmungen auf, durch welche die vom Innenteil 4 aufstehenden Finger 4a1-4a3 dringen, und zwar bis zu den zu den Fingern komplementären Ausnehmungen in dem der Befestigung näheren Ringteller 5e. Die zentrale Ausnehmung des Ringtellers 5g ist so groß, dass dieser frei um die Finger 4a1-4a3 drehbar ist. Wie aus Fig. 2 und Fig. 3 ersichtlich, muss das Innenteil nicht einstückig ausgebildet sein.

Gemäß dem Vorstehenden ist somit drehfest miteinander verbunden: die Befestigung 2 über den Querstift mit dem Element 5b und dieses über die Finger 5b4a, 5b4b, 5b4c mit dem Ringteller 5d.

Das Innenteil 4 ist hingegen über die Finger 4a1-4a3 mit dem Ringteller 5e verbunden, während der Ringteller 5g per se frei um die Finger drehbar ist. Die Hülse steht in drehfester Verbindung mit dem unteren Ringteller 5g. Durch die Zahnung der Ringteller 5d-5g wird eine Drehung der Befestigungsöse nur bei Drehung in eine Richtung auf jeweils in Eingriff stehende Teile übertragen.

Die Anordnung kann nach Zusammenbau verwendet werden wie folgt:
Das Schmuckstück wird an einer Kette, die durch die Öse 2a der Befestigung 2 geführt ist, befestigt. Auch während des Tragens kann dann das Außenteil 4 mit zwei Fingern der ersten Hand festgehalten und die Befestigung 2 relativ dazu hin und her gedreht werden.

Bei Drehung in einer Richtung, im gezeigten Ausführungsbeispiel im Uhrzeigersinn, wird Drehmoment von der Befestigung 2 über das Element 5b und dessen Finger 5b4a-5b4c auf das Element 5d übertragen und wird so über die Verzahnung das Element 5e mitdrehen. Das Element 5e nimmt wiederum über die Finger 4a1-4a3 das Innenteil mit, so dass sich das Innenteil relativ zum festgehaltenen Außenteil drehen wird. Sobald die Schulter 5b3a in Anschlag an der (nicht gezeigten) Struktur im Hülseninneren steht, ist die Weiterdrehung der Befestigung 2 beschränkt.

Beim Zurückdrehen wird der Ringteller 5d auf dem Ringteller 5e aufgleiten. Eine Mitnahme ist bei dieser Drehrichtung insoweit nur durch Reibschluss zwischen den Verzahnungen, nicht jedoch durch deren Formschluss möglich. Die Rücknahme wird daher nur so weit gehen, bis die Elemente 5f und 5g ihre Verzahnungen in Anschlag gebracht haben, was eine exakte und korrekte Ausrichtung des Innenteils relativ zum Außenteil an einer genau vorgegebenen Position gewährleistet. Danach wird die Rückdrehung der Befestigung ohne weitere Mitnahme des Innenteils oder anderer Teile geschehen, weil die weitere Bewegung der anderen Teile blockiert ist. Die Rückdrehung der Befestigung wird dabei so weit möglich sein, bis die zweite Verzahnung zwischen den Ringtellern 5d und 5e in Eingriff tritt. Die Befestigung 2 befindet sich dann wieder in ihrer nicht verdrehten Ausgangslage.

Auf diese Weise kann eine präzise Bewegung des Innenteils durch Hin-und-Herdrehung der Befestigung erreicht werden.

Eine weitere Ausführungsform ist in Fig. 4 gezeigt. In Fig. 4 weist ein Schmuckstück 10 eine Befestigung 20, ein Außenteil 30 und ein Innenteil 40 auf, zwischen denen ein Mitnehmer 50 vorgesehen ist, um das Innenteil 40 bei bestimmten Bewegungen der Befestigung 20 in eine Richtung zu drehen.
Der Mitnehmer 50 weist im vorliegenden Ausführungsbeispiel eine Druckfeder 51, eine Außenhülse 52, Nocken 53, eine Innenhülse 54 sowie einen Zapfen 55 mit einer Nockenbahn 56 für die Nocken auf. Die Außenhülse 52 weist Ausnehmungen 52a auf, in denen Ansätze 54a der Innenhülse axial gleiten können. Die Ansätze 54a sind mit Bohrungen für die Nocken 53 versehen, die in die Nockenbahn 56 des Zapfens 55 eindringen. Die Nockenbahn 56 ist so geformt, dass bei axialer Hin-und-Herbewegung die Befestigung 20 die auf der Nockenbahn aufgleitenden und mit dem Außenteil drehfest verbundenen Nocken eine Drehung des Zapfens 55 und damit des Innenteils 40 bewirken. Auf diese Weise kann eine Axialbewegung der Befestigung in eine Drehung des Innenteils übersetzt werden.

## Patentansprüche

1. Schmuckstück (1;10) mit
einem Außenteil(3;30), das einen Durchbruch (3a) aufweist,
einem Innenteil(4;40),
welches im Außenteil (3;30) drehbar und
durch den Durchbruch (3a) sichtbar ist,
um
bei Drehung
unterschiedliche Ansichten des Innenteils (4)
durch den Durchbruch
zu präsentieren,
einer Befestigung (2;20),
die eine Öse (2a) zur Durchführung einer Kette o.ä. aufweist,
wobei
die Befestigung (2;20) relativ zum Außenteil (3)
sowohl hin
als auch her beweglich ist,
und wobei
das Innenteil (4) mit der Befestigung (2;20) beweglich ist,
**dadurch gekennzeichnet, dass**
die Betätigung der Befestigung (2;20) formnschlüssig begrenzt ist
und
zur manuellen Betätigung des Innenteils (4;40)
ein Mitnehmermittel (5;50)
zwischen
Befestigung (2;20)und
Innenteil (4;40)
vorgesehen ist,
das in einer Hülse (5a)
bewegliche Elemente (5d,5e,5f,5g;54,55,56)
und
eine Druckfeder (5c)
welche die beweglichen Elemente
gegeneinander drückt,
aufweist,
wobei
die beweglichen Elemente
gleit- (54a,56) oder reibschlüssig (5d,5e,5f,5g)
in der Hülse in Eingriff stehen,
um das Innenteil (4;40)
bei manuellen Hin-Bewegungen der Befestigung (2;20)
in eine Richtung
zu drehen,
während
bei manuellen Her-Bewegungen der Befestigung (2;20)
das Innenteil(4;40)
allenfalls bis zum Erreichen einer genau vorgegebenen Position,
zurück genommen wird,
um so eine präzise Ausrichtung des Innenteils (4;40) zum Außenteil (3;30) bei manueller Betätigung mit der Befestigung (2;20) zu erreichen.

2. Schmuckstück nach Anspruch 1, **dadurch gekennzeichnet, dass** das Innenteil einen Bereich, insbesondere einen Hohlraum aufweist, der wahlweise vollständig hinter dem Durchbruch angeordnet oder vollständig von diesem weg orientiert ist.

3. Schmuckstück nach einem der vorhergehenden Ansprüche, **dadurch gekennzeichnet, dass** der Mitnehmer zur Drehung des Innenteils während nur einer vorgegebenen Phase der Hin-und- Herbewegung ausgebildet ist.

4. Schmuckstück nach dem vorhergehenden Anspruch, **dadurch gekennzeichnet, dass** die Hin-und-Herbewegung eine Axialbewegung ist und der Mitnehmer zu deren Umsetzung in eine Drehbewegung ausgebildet ist.

5. Schmuckstück nach dem vorhergehenden Anspruch, **dadurch gekennzeichnet, dass** die Hin-und-Herbewegung eine Axialbewegung ist und das Mitnehmermittel ein Getriebebahn-Nocken-Paar zur Umsetzung der Axial- in die Drehbewegung umfasst.

6. Schmuckstück nach einem der vorhergehenden Ansprüche, **dadurch gekennzeichnet, dass** die Hin-und-Herbewegung eine Drehbewegung ist und das Mitnehmermittel zur Mitdrehung des Innenteils in eine Drehrichtung ausgebildet ist.

7. Schmuckstück nach einem der vorhergehenden Ansprüche, **dadurch gekennzeichnet, dass** die beweglichen Elemente mit zwei Tellerringpaaren gebildet sind, die paarweise aufeinander zuweisende Zahnungen besitzen.

8. Schmuckstück nach dem vorhergehenden Anspruch, **dadurch gekennzeichnet, dass** die Hin-und-Herbewegung eine Drehbewegung mit begrenztem Drehwinkel ist.

## Claims

1. A piece of jewelry (1; 10) comprising
an outer part (3; 30)
having an opening (3a),
an inner part (4; 40)
which is rotatable in the outer part (3; 30) and
visible through the opening (3a),
in order to present
in case of rotation
different views of the inner part (4)
through the opening,
a fastener (2; 20)
comprising an eye (2a) for passing a necklace or the like through it,
wherein
the fastener (2; 20) is movable
both to
and fro
relative to the outer part (3)
and wherein
the inner part (4) is movable with the fastener (2; 20),
**characterized in that**
the actuation of the fastener (2; 20) is limited in a form-fit manner
and
for manually actuating the inner part (4; 40)
a carrier means (5; 50) is provided
between
fastener (2; 20) and
inner part (4; 40)
which comprises in a sleeve (5a)
movable elements (5d, 5e, 5f, 5g; 54, 55, 56)
and
a pressure spring (5c)
which presses the movable elements
against each other,
wherein
the movable elements
are
movably (54a, 56) or frictionally (5d, 5e, 5f, 5g)
engaged with the sleeve
in order to rotate the inner part (4; 40)
in a direction
in case of manual to-movements of the fastener (2; 20)
while
in case of manual fro-movements of the fastener (2; 20)
the inner part (4; 40)
is retracted
at the most until an exactly predetermined position is reached
in order to thus achieve a precise alignment of the inner part (4; 40) relative to the outer part (3; 30) in case of a
manual actuation with the fastener (2; 20).

2. The piece of jewelry according to claim 1, **characterized in that** the inner part comprises an area, in particular a cavity, which is alternatively arranged completely behind the opening or is completely oriented away from it.

3. The piece of jewelry according to any one of the preceding claims, **characterized in that** the carrier is configured for rotating the inner part only during a predetermined phase of the to-and-fro-movement.

4. The piece of jewelry according to the preceding claim, **characterized in that** the to-and-fro-movement is an axial movement and the carrier is configured for converting said axial movement into a rotational movement.

5. The piece of jewelry according to the preceding claim, **characterized in that** the to-and-fro-movement is an axial movement and the carrier means is a gear-path-campair for converting the axial movement into the rotational movement.

6. The piece of jewelry according to any one of the preceding claims, **characterized in that** the to-and-fro-movement is a rotational movement and the carrier means is configured to simultaneously rotate the inner part in a rotational direction.

7. The piece of jewelry according to any one of the preceding claims, **characterized in that** the movable elements are formed with two pairs of plate rings having teeth which face each other in pairs.

8. The piece of jewelry according to the preceding claim, **characterized in that** the to-and-fro-movement is a rotational movement with limited rotational angle.

## Revendications

1. Bijou (1; 10) avec une pièce extérieure (3; 30) présentant une traversée (3a),
une pièce intérieure (4; 40) pouvant tourner dans la pièce extérieure (3; 30) et visible dans la traversée (3a), pour présenter différentes vues de la pièce intérieure (4) dans la traversée en cas de rotation,
une fixation (2 ; 20) présentant un anneau (2a) pour le passage d'une chaîne ou autre, ladite fixation (2 ; 20) étant déplaçable en va-et-vient par rapport à la pièce extérieure (3), et la pièce intérieure (4) étant déplaçable avec la fixation (2 ; 20),
**caractérisé**
**en ce que** la manoeuvre de la fixation (2 ; 20) est limitée par blocage mécanique, et
**en ce qu'**un moyen d'entraînement (5 ; 50) est prévu entre la fixation (2 ; 20) et la pièce intérieure (4 ; 40) pour la manoeuvre manuelle de la pièce intérieure (4 ; 40),
lequel comporte des éléments mobiles (5d, 5e, 5f, 5g ; 54, 55, 56) dans un manchon (5a) et un ressort de pression (5c) qui serre les éléments mobiles les uns contre les autres, les éléments mobiles étant en prise par glissement (54a, 56) ou par friction (5d, 5e, 5f, 5g) dans le manchon, pour tourner la pièce intérieure (4 ; 40) dans une direction en cas de sortie manuelle de la fixation (2 ; 20),
cependant que la pièce intérieure (4 ; 30) est rappelée si besoin jusqu'à atteindre une position exactement définie en cas de rentrée manuelle de la fixation (2 ; 20),
pour obtenir ainsi un alignement précis de la pièce intérieure (4 ; 40) par rapport à la pièce extérieure (3 ; 30) en cas de manoeuvre manuelle avec la fixation (2 ; 20).

2. Bijou selon la revendication 1, **caractérisé en ce que** la pièce intérieure présente une zone, en particulier une cavité, qui est optionnellement disposée dans son ensemble derrière la traversée ou distante dans son ensemble de celle-ci.

3. Bijou selon l'une des revendications précédentes, **caractérisé en ce que** l'entraîneur est réalisé pour ne permettre la rotation de la pièce intérieure que pendant une phase définie du mouvement en va-et-vient.

4. Bijou selon la revendication précédente, **caractérisé en ce que** le mouvement en va-et-vient est un mouvement axial, et **en ce que** l'entraîneur est réalisé pour convertir celui-ci en mouvement de rotation.

5. Bijou selon la revendication précédente, **caractérisé en ce que** le mouvement en va-et-vient est un mouvement axial, et **en ce que** le moyen d'entraînement comprend une paire came - chemin d'engrenage pour convertir le mouvement axial en mouvement de rotation.

6. Bijou selon l'une des revendications précédentes, **caractérisé en ce que** le mouvement en va-et-vient est un mouvement de rotation, et **en ce que** le moyen d'entraînement est réalisé pour entraîner conjointement la pièce intérieures dans un sens de rotation.

7. Bijou selon l'une des revendications précédentes, **caractérisé en ce que** les éléments mobiles sont formés de deux paires d'anneaux pourvus de dentures opposées par paires.

8. Bijou selon la revendication précédente, **caractérisé en ce que** le mouvement en va-et-vient est un mouvement de rotation à angle de rotation limité.
